# FASCICULE DE BREVET EUROPEEN

(11) **EP 0 134 369 B1**
(45) Date de publication et mention de la délivrance du brevet: **06.05.1987**
(21) Numéro de dépôt: 83401760.0
(22) Date de dépôt: 07.09.1983
(51) Int. Cl.: A63B 59/00

(54) **Raquette pour la pratique d'un jeu de balle**
Schläger für ein Ballspiel
Racket for a ball game

(43) Date de publication de la demande: 20.03.1985
(73) Titulaire: Lotfy, Mohammed Hussein, Le Caire (EG)
(72) Inventeur: Lotfy, Mohammed Hussein, Le Caire (EG)
(74) Mandataire: Bruder, Michel

## Description

La présente invention concerne une raquette pour la pratique d'un jeu de balle.

On connaît déjà divers types de raquettes dont les formes sont adaptées aux jeux et sports dans lesquels elles sont utilisées. Par exemple, les raquettes de tennis comportent un cadre ovale assez allongé prolongé par un manche relativement long pour permettre au joueur, en allongeant le bras, d'atteindre une balle le plus loin possible. Dans le cas du tennis de table, les raquettes utilisées, relativement légères, sont constituées d'une plaque de contreplaqué découpée et recouverte de caoutchouc mousse cette plaque étant prolongée par un manche relativement court (voir US-A-3 934 876 et CH-A-259 149).

Malgré la grande variété de raquettes connues à ce jour la conception d'une raquette spéciale est devenue nécessaire pour les nouveaux jeux de balle actuellement en voie de développement car toutes les raquettes existantes ne s'adaptent pas à ces nouveaux jeux et empêchent d'atteindre les performances désirées. En effet dans ce nouveau sport qui utilise une balle reliée par un lien non élastique à un poteau reposant ou fixé sur le sol, le joueur individuel doit donner le plus grand nombre de coups possible sur la balle, dans un temps très court et déterminé. De ce fait, la balle étant frappée avec force et revenant avec force, il est nécessaire que le bras de levier de la raquette soit court et que la prise de la main soit assez rapprochée du centre de la raquette où la balle frappe sinon la poignée tourne dans la main et on ne peut pas jouer avec rapidité. Par ailleurs, avec un tel type de jeu, comme il s'agit de développer une force importante dans un temps minimal, il est nécessaire que la prise de la main sur le manche de la raquette soit aussi forte que possible. Par conséquent, toutes les raquettes connues jusqu'à ce jour ne conviennent pas et la présente invention a pour but de fournir une raquette particulièrement adaptée à ce jeu.

A cet effet, cette raquette pour la pratique d'un jeu de balle, constituée d'une seule pièce moulée en matière plastique rigide comprenant un cadre en travers duquel s'étend une grille formée de barrettes rigides se recoupant suivant deux directions, et un manche d'épaisseur constante, la largeur du manche allant progressivement en décroissant à partir du cadre jusqu'à une zone intermédiaire de plus petite largeur puis en croissant jusqu'à l'extrémité du manche, de manière à définir deux parois latérales opposées en forme d'arc à concavité tournée vers l'extérieur. L'invention est caractérisée en ce qu'une poignée en caoutchouc de même forme que le manche est emboîtée et maintenue fermement sur le manche en matière plastique, sans collage, au moyen de parties en creux prévues sur le manche et/ou sur la poignée et dans lesquelles s'engagent des parties en relief prévues sur la poignée et/ou sur le manche.

La raquette suivant l'invention offre l'avantage qu'elle permet d'obtenir une très bonne prise dans la main et que cette raquette est empêchée de tourner même dans le cas de frappes intenses répétées. Par ailleurs, la forme incurvée particulière du manche et de la poignée qui le recouvre empêche que la main ne recule et ne glisse hors de la poignée.

Le montage sans collage de la poignée sur le manche évite les inconvénients que l'on rencontre avec les raquettes de tennis, à savoir la possibilité de voir apparaître des déplacements ou des déchirures de la garniture rapportée sur le manche de la raquette.

On décrira ci-après, à titre d'exemple non limitatif, une forme d'exécution de la présente invention, en référence au dessin annexé sur lequel :
La figure 1 est une vue en élévation d'une raquette suivant l'invention.
La figure 2 est une vue de profil de la raquette de la figure 1.
La figure 3 est une vue en coupe transversale faite suivant la ligne III-III de la figure 1.
La figure 4 est une vue en élévation, à plus grande échelle, du manche en matière plastique dépourvu de la poignée en caoutchouc.
La figure 5 est une vue en coupe longitudinale de la poignée en caoutchouc séparée du manche en matière plastique.

La raquette suivant l'invention qui est représentée dans son ensemble suivant les figures 1 et 2, est constituée d'une seule pièce moulée en matière plastique rigide et comprenant un cadre ovale 1 presque aussi large que haut, c'est-à-dire de forme voisine de celle d'un cercle, une grille 2 s'étendant en travers du cadre 1 et constituée de barrettes de matière plastique rigide se recoupant et s'étendant, parallèlement les unes aux autres suivant deux directions, de préférence perperdi- culaires, et un manche 3. Ce manche 3 a une épaisseur constante mais sa largeur varie dans le sens longitudinal. Plus particulièrement, la largeur du manche 3 va en décroissant progressivement à partir de l'extrémité 3a du manche 3 par laquelle celui-ci se raccorde au cadre 1, pour atteindre un minimum dans une zone intermédiaire 3b à partir de laquelle cette largeur augmente progressivement jusqu'à la paroi extrême 3c du manche qui est de préférence arquée et convexe. La largeur de l'extrémité 3a adjacente au cadre 1 est supérieure à celle de l'extrémité 3c opposée. Le manche 3 est ainsi délimité par deux parois latérales opposées 3d, 3e qui présentent chacune une concavité tournée vers l'extérieur. De préférence, chacune de ces parois 3d et 3e est ondulée, comme on peut mieux le voir sur la figure 4.

Le manche 3 peut présenter avantageusement une section droite en forme de 1 et qui est constituée d'une âme centrale 3f se raccordant aux deux parois latérales opposées 3d, 3e, lesquelles sont perpendiculaires à l'âme 3f. L'âme 3f est solidaire, dans sa partie médiane, d'une nervure de renforcement longitudinale 3g, perpendiculaire à l'âme 3f et qui s'étend, symétriquement des deux côtés de l'âme 3f, du cadre 1 et à la paroi arquée 3c constituant l'extrémité du manche 3.

Le manche 3 peut également comporter d'autres nervures de renforcement auxiliaires perpendiculaires à l'âme 3f et disposées, de chaque côté de cette âme, entre la nervure longitudinale médiane 3g et les parois latérales 3d, 3e. Dans la forme d'exécution non limitative représentée sur le dessin, le manche 3 comporte, de chaque côté de l'âme 3f, deux nervures auxiliaires 3h partant du cadre 1 et s'étendant, suivant une allure arquée, en direction de la zone intermédiaire 3b du manche, entre la nervure médiane 3g et les parois latérales 3d, 3e. De la même façon, deux autres nervures de renforcement 3i s'étendent à partir de la paroi extrême 3c sur une certaine longueur en direction de la zone intermédiaire 3b du manche.

Le manche 3 présente ainsi, dans son ensemble, une forme symétrique par rapport à deux plans perpendiculaires à savoir le plan de l'âme 3f et le plan de la nervure centrale 3g.

Pour parfaire la tenue de la raquette dans la main, le manche 3 en matière plastique rigide est coiffé d'une poignée 4 en caoutchouc, qui présente la même forme que le manche 3. Autrement dit, cette poignée 4 qui est creuse, est constituée de deux parois planes supérieures 4a et inférieure 4b et de deux parois latérales 4c, 4d perpendiculaires aux précédentes. Les parois latérales 4c, 4d de la poignée 4 présentent la même forme arquée que les parois latérales 3d, 3e du manche. Les quatre parois précitées 4a, 4b, 4c, 4d sont attenantes à une paroi extrême 4e qui est arquée et qui présente le même rayon de courbure que celui de la paroi extrême 3c du manche 3 afin de pouvoir venir se plaquer contre cette dernière. A l'opposé de la paroi extrême 4e, les quatre parois de la poignée 4 délimitent une ouverture permettant d'enfiler cette poignée 4 sur le manche 3. Une fois la poignée 4 enfilée sur le manche 3, grâce à son élasticité, elle est maintenue fermement en place par suite de l'engagement de parties en saillies prévues sur le manche 3 (ou la poignée 4) dans des parties en creux prévues sur la poignée 4 (ou le manche 3).

On voit par exemple sur le dessin que les deux parois supérieure 4a et inférieure 4b de la poignée 4 présentent chacune, sur leur face interne, une rainure 4g s'étendant longitudinalement dans le plan médian de symétrie et dans laquelle vient s'engager l'extrémité de la nervure longitudinale centrale 3g du manche 3. Par ailleurs, dans la zone proche de l'extrémité ouverte de la poignée 4, chacune de ces parois supérieure 4a et inférieure 4b présente également des parties en creux 4h, disposées symétriquement de part et d'autre de la rainure longitudinale centrale 4g et dans lesquelles viennent s'engager, le long des bords de ces parties en creux 4h, les nervures de renforcement auxiliaires 3h du manche 3.

Les parois supérieure 4a et inférieure 4b de la poignée 4 présentent également, sur leurs faces internes, des bossages 4i voisins de l'extrémité ouverte et de la paroi extrême 4e, ces bossages 4i venant s'engager dans les espaces délimités entre les parois latérales arquées 3d, 3e et les nervures de renforcement auxiliaires 3h du manche 3. Ces bossages 4i contribuent, conjointement avec les rainures 4g, à maintenir fermement en place la poignée rapportée 4 en caoutchouc sur le manche 3 en matière plastique rigide.

## Revendications

1. Raquette pour la pratique d'un jeu de balle, constituée d'une seule pièce moulée en matière plastique rigide comprenant un cadre (1) en travers duquel s'étend une grille (2) formée de barrettes rigides se recoupant suivant deux directions, et un manche (3) d'épaisseur constante, la largeur du manche (3) allant progressivement en décroissant à partir du cadre (2) jusqu'à une zone intermédiaire (3b) de plus petite largeur puis en croissant jusqu'à l'extrémité (3c) du manche, de manière à définir deux parois latérales opposées (3d, 3e) en forme d'arc à concavité tournée vers l'extérieur, caractérisé en ce qu'une poignée en caoutchouc (4) de même forme que le manche (3) est emboîtée et maintenue fermement sur le manche (3) en matière plastique, sans collage, au moyen de parties en creux prévues sur le manche (3) et/ou sur la poignée (4) et dans lesquelles s'engagent des parties en relief prévues sur la poignée (4) et/ou sur le manche (3).

2. Raquette suivant la revendication 1 caractérisée en ce que la largeur de l'extrémité (3a) du manche (3) qui est adjacente au cadre (1), est supérieure à celle de l'extrémité (3c) opposée qui est arquée et convexe.

3. Raquette suivant l'une quelconque des revendications précédentes caractérisée en ce que les deux parois latérales opposées (3d, 3e) du manche (3) qui présentent chacune une concavité tournée vers l'extérieur, sont ondulées.

4. Raquette suivant l'une quelconque des revendications précédentes caractérisée en ce que le manche (3) a une section droite en forme de 1 et il est constitué d'une âme centrale (3f) se raccordant aux deux parois latérales opposées (3d, 3e), lesquelles sont perpendiculaires à l'âme (3f), et cette âme (3f) est solidaire, dans sa partie médiane, d'une nervure de renforcement longitudinale (3g) perpendiculaire à l'âme (3f) et qui s'étend, symétriquement des deux côtés de l'âme (3f), du cadre (1) à la paroi arquée (3c) constituant l'extrémité du manche (3).

5. Raquette suivant la revendication 4 caractérisée en ce que le manche (3) comporte des nervures de renforcement auxiliaires (3h, 3i) lesquelles sont perpendiculaires à l'âme (3f) et sont disposées, de chaque côté de cette âme. entre la nervure longitudinale médiane (3g) et les parois latérales (3d. 3e), certaines de ces nervures auxiliaires (3h) partant du cadre (1) et s'étendant en direction de la zone intermédiaire (3b), de petite largeur, du manche (3), tandis que d'autres nervures de renforcement (3i) s'étendent à partir de la paroi extrême (3c) du manche en direction de cette zone intermédiaire.

6. Raquette suivant la revendication 5 caractérisée en ce que la poignée (4) qui est creuse, est constituée de deux parois planes supérieure (4a) et inférieure (4b) et de deux parois latérales (4c, 4d) perpendiculaires aux précédentes, les parois latérales (4c, 4d) de la poignée (4) présentent la même forme arquée que les parois latérales (3d, 3e) du manche, les quatre parois précitées (4a, 4b, 4c, 4d) sont attenantes à une paroi extrême (4e) qui est arquée et qui présente sensiblement le même rayon de courbure que celui de la paroi extrême (3c) du manche (3) et à l'opposé de la paroi extrême (4e) les quatre parois de la poignée (4) délimitent une ouverture permettant d'enfiler cette poignée (4) sur le manche (3).

7. Raquette suivant la revendication 6 caractérisée en ce que les deux parois supérieure (4a) et inférieure (4b) de la paroi (4) présentent chacune, sur leur face interne, une rainure (4g) s'étendant longitudinalement dans le plan médian de symétrie et dans laquelle vient s'engager l'extrémité de la nervure longitudinale médiane (3g) du manche (3) et dans la zone proche de l'extrémité ouverte de la poignée (4) chacune de ces parois supérieure (4a) et inférieure (4b) présente également des parties en creux (4h) disposées symétriquement de part et d'autre de la rainure longitudinale médiane (4g) et dans lesquelles viennent s'engager, le long des bords de ces parties en creux (4h), les nervures de renforcement auxiliaires (3h) du manche (3).

8. Raquette suivant la revendication 7 caractérisée en ce que les parois supérieure (4a) et inférieure (4b) de la poignée (4) présentent, sur leurs faces internes, des bossages (4i) voisins de l'extrémité ouverte et de la paroi extrême (4e), ces bossages (4i) venant s'engager dans les espaces délimités entre les parois latérales arquées (3d, 3e) et les nervures de renforcement auxiliaires (3h) du manche (3).

## Claims

1. Racquet for playing a ball game, constituted by one piece moulded in rigid plastics material, comprising a frame (1) across which extends a grid (2) formed by rigid bars intersecting one another in two directions, and a handle (3) of constant thickness, the width of the handle (3) decreasing progressively from the frame (2) to an intermediate zone (3b) of smallest width, then increasing to the end (3c) of the handle, so as to define two opposite side walls (3d, 3e) in arcuate form, of outwardly facing concavity, characterized in that a sleeve (4) made of rubber having the same shape as the handle (3) is fitted and held firmly on the plastics handle, without bonding, by means of hollow parts provided on the handle (3) and/or on the sleeve (4) and in which engage parts in relief provided on the sleeve (4) and/or on the handle (3).

2. Racquet according to claim 1, characterized in that the width of the end (3a) of the handle (3) adjacent the frame (1) is greater than that of the opposite end (3c) which is arcuate and convex.

3. Racquet according to any of the preceding claims characterized in that the two opposite side walls (3d, 3e) of the handle which each present an outwardly facing concavity, are corrugated.

4. Racquet according to any of the preceding claims, characterized in that the handle (3) presents a cross section in the form of an I and which is constituted by a central web (3f) joined to the two opposite side walls (3d, 3e) which are perpendicular to the web (3f), the web (3f) is fast, in its median part, with a longitudinal reinforcing rib (3g), perpendicular to the web (3f) and which extends, symmetrically on both sides of the web (3f), from the frame (1) to the arcuate wall (3c) constituting the end of the handle (3).

5. Racquet according to claim 4, wherein the handle comprises auxiliary reinforcing ribs (3h, 3i) which are perpendicular to the web (3f) and are disposed, on each side of this web, between the median longitudinal rib (3g) and the side walls (3d, 3e), certain of these auxiliary ribs (3h) extending from the frame (1) in the direction of the intermediate zone (3b), of small width, of the handle (3), whilst other reinforcing ribs (3i) extend from the end wall (3c) of the handle towards this intermediate zone.

6. Racquet according to claim 5, characterized in that the sleeve which is hollow, is constituted by two upper and lower flat walls (4a, 4b) and two side walls (4c, 4d) perpendicular thereto, the side walls (4c, 4d) of the sleeve (4) present the same arcuate form as the side walls (3d, 3e) of the handle, said four walls (4a, 4b, 4c, 4d) are joined to an end wall (4e) which is arcuate and which presents the same radius of curvature as that of the end wall (3c) of the handle (3) and opposite the end wall (4e) the four walls of the sleeve (4) define an openin enabling this sleeve (4) to be fitted on the handle (3).

7. Racquet according to claim 6, characterized in that the two upper and lower walls (4a, 4b) of the sleeve (4) each present, on their inner face, a groove (4g) extending longitudinally in the median plane of symmetry and which engages the end of the median longitudinal rib (3g) of the handle (3) and, in the zone close to the open end of the sleeve (4), each of these upper and lower walls (4a, 4b) also presents hollow parts (4h), disposed symmetrically on either side of the median longitudinal groove (4g) and in which the auxiliary reinforcing ribs (3h) of the handle (3) engage along the edges of these hollow parts (4h).

8. Racquet according to claim 7, characterized in that the upper and lower walls (4a, 4b) of the sleeve (4) present, on their inner faces, bosses (4i) close to the open end and the end wall (4e), these bosses (4i) engaging in the spaces defined between the arcuate side walls (3d, 3e) and the auxiliary reinforcing ribs (3h) of the handle (3).

## Patentansprüche

1. Schläger für ein Ballspiel, bestehend aus einem einzigen, aus starrem Kunststoff gegossenen Stück, umfassend einen Rahmen (1), über den sich quer ein Gitter (2) erstreckt, das von starren Stäben gebildet wird, die sich in zwei Richtungen überschneiden, und einen Griff (3) von konstanter Dicke, wobei die Breite des Griffs (3) fortschreitend ausgehend vom Rahmen (2) bis zu einer Zwischenzone (3b) von geringerer Breite abnimmt und dann bis zum Ende (3c) des Griffs zunimmt, so daß sie zwei seitliche, einander gegenüberliegende Wände (3d, 3e) in Form von mit ihrer konkaven Seite nach außen gerichteten Bogen begrenzt, dadurch gekennzeichnet, daß ein Handgriff (4) aus Kautschuk von der gleichen Form wie der Griff (3) auf den Griff (3) aus Kunststoff aufgebracht ist und darauf ohne Kleben mittels hohler Abschnitte festgehalten wird, die auf dem Griff (3) und/oder dem Handgriff (4) vorgesehen sind und in die erhabene Abschnitte eingreifen, die auf dem Handgriff (4) und/oder dem Griff (3) vorgesehen sind.

2. Schläger nach Anspruch 1, dadurch gekennzeichnet, daß die Breite des Endes (3a) des Griffs (3), das an den Rahmen (1) angrenzt, größer ist als die Breite des gegenüberliegenden Endes (3c), das gebogen und konvex ausgebildet ist.

3. Schläger nach einem der vorhergehenden Ansprüche, dadurch gekennzeichnet, daß die beiden seitlichen, einander gegenüberliegenden Wände (3d, 3e) des Griffes (3), von denen jede eine nach außen gerichtete konkave Fläche aufweist, gewellt sind.

4. Schläger nach einem der vorhergehenden Ansprüche, dadurch gekennzeichnet, daß der Griff (3) einen I-förmigen Querschnitt aufweist und von einem zentralen Steg (3f) gebildet ist, der an die beiden seitlichen, einander gegenüberliegenden Wände (3d, 3e) anschließt, die senkrecht zum Steg (3f) verlaufen, und daß dieser Steg (3f) in seinem Mittelabschnitt einstückig mit einer in Längsrichtung verlaufenden Verstärkungsrippe (3g) senkrecht zum Steg (3f) ausgebildet ist, die sich symmetrisch auf beiden Seiten des Steges (3f) vom Rahmen (1) zur gebogenen Wand (3c) hin erstreckt, die das Ende des Griffes (3) bildet.

5. Schläger nach Anspruch 4, dadurch gekennzeichnet, daß der Griff (3) Hilfsverstärkungsrippen (3h, 3i) umfaßt, die senkrecht zum Steg (3f) verlaufen und beiderseits dieses Steges (3f) zwischen der mittleren Längsrippe (3g) und den Seitenwänden (3d, 3e) angeordnet sind, wobei bestimmte dieser Hilfsrippen (3h) vom Rahmen (1) ausgehen und sich in Richtung der Zwischenzone (3b) von geringer Breite des Griffes (3) erstrecken, während sich andere Verstärkungsrippen (3i) ausgehend von der Endwand (3c) des Griffes in Richtung dieser Zwischenzone erstrecken.

6. Schläger nach Anspruch 5, dadurch gekennzeichnet, daß der Handgriff (4) hohl ist und von zwei ebenen Wänden, einer oberen Wand (4a) und einer unteren Wand (4b), und von zwei Seitenwänden (4c, 4d) gebildet ist, die senkrecht zu den ersteren stehen, daß die Seitenwände (4c, 4d) des Handgriffs (4) die gleiche Bogenform aufweisen wie die Seitenwände (3d, 3e) des Griffes (3), daß die vier vorgenannten Wände (4a, 4b, 4c, 4d) an eine Endwand (4e) angrenzen, die bogenförmig gekrümmt ist und im wesentlichen den gleichen Krümmungsradius aufweist, wie die Endwand (3c) des Griffes (3) und daß gegenüber der Endwand (4e) die vier Wände des Handgriffes (4) eine Öffnung begrenzen, die das Überziehen dieses Handgriffes (4) auf den Griff (3) zuläßt.

7. Schläger nach Anspruch 6, dadurch gekennzeichnet, daß die obere Wand (4a) und die untere Wand (4b) des Handgriffes (4) jeweils auf ihrer Innenfläche eine Nut (4g) aufweisen, die sich in Längsrichtung in der Symmetriemittelebene erstreckt und in die das Ende der mittleren Längsrippe (3g) des Griffes (3) eingreift, und daß in der Zone nahe dem offenen Ende des Handgriffes (4) sowohl die obere Wand (4a) als auch die untere Wand (4b) hohle Abschnitte (4h) aufweist, die symmetrisch beiderseits der mittleren Längsnut (4g) gelegen sind und in die entlang der Ränder dieser hohlen Abschnitte (4h) die Hilfsverstärkungsrippen (3h) des Griffes (3) eingreifen.

8. Schläger nach Anspruch 7, dadurch gekennzeichnet, daß die obere Wand (4a) und die untere Wand (4b) des Handgriffes (4) jeweils an ihrer Innenfläche Ausbuchtungen (4i) nahe dem offenen Ende und der Endwand (4e) aufweist und daß diese Ausbuchtungen (4i) in die Zwischenräume eingreifen, die zwischen den seitlichen, bogenförmig gekrümmten Wänden (3d, 3e) und den Hilfsverstärkungsrippen (3h) des Griffes (3) begrenzt sind.
